# EUROPÄISCHE PATENTANMELDUNG

(11) **EP 0 372 439 A2**
(43) Veröffentlichungstag der Anmeldung: **13.06.1990**
(21) Anmeldenummer: 89122265.5
(22) Anmeldetag: 02.12.1989
(51) Int. Cl.: B21B 37/12

(54) **Prozessleitverfahren für eine kontinuierliche Walzstrasse**

(30) Priorität: 08.12.1988 DE 3841367
(71) Anmelder: Asea Brown Boveri Aktiengesellschaft, D-68309 Mannheim (DE)
(72) Erfinder: Grote, Hans Dieter, D-6800 Mannheim 1 (DE); Bleckmann, Winfried, D-6945 Hirschberg (DE); Probst, Ewald, D-6800 Mannheim 1 (DE); Dansauer, Michael, D-6800 Mannheim 1 (DE); Krüger, Gerald, Dr., D-6904 Eppelheim (DE); Wild, Ernst, D-7141 Oberriexingen (DE)
(74) Vertreter: Rupprecht, Klaus, Dipl.-Ing.

(57) **Zusammenfassung**

Mit Hilfe dieses Prozeßleitverfahrens sollen die aktuellen arbeitenden Kaliberdurchmesser (Di) einer kontinuierlichen Walzstraße mit mehreren Walzgerüsten (1,2,3,i) und Walzen (4 bis 9) mit Einzelantrieben sowie der Kaliberverschleiß (dDi) selbsttätig erfaßt werden. Die Kaliberdurchmesser werden laufend als Quotient aus der aktuellen Stabgeschwindigkeit (vi) des Walzgutes (26) und der aktuellen Walzendrehzahl (ni · üi) ermittelt. Bei eingefahrener Walzstraße werden Referenz-Kaliberdurchmesser (D0i) für jede Walze (4 bis 9) und jedes Walzgerüst (1 bis 3,i) erfaßt und gespeichert. Durch Differenzbildung zwischen dem Referenz-Kaliberdurchmesser (D0i) und dem aktuell arbeitenden Kaliberdurchmesser (Di) kann der Kaliberverschleiß laufend ermittelt werden.

## Beschreibung

Die Erfindung bezieht sich auf ein Prozeßleitverfahren für eine kontinuierliche Walzstraße gemäß dem Oberbegriff der nebengeordneten Ansprüche 1 und 10.

Ein solches Prozeßleitverfahren für eine kontinuierliche Walzstraße ist aus der EP-PS 00 04 598 bekannt. Dabei werden die Geschwindigkeit des Walzgutes an der Auslaufseite eines Walzgerüstes und die Umfangsgeschwindigkeit bzw. die Drehzahl der Walze dieses Walzgerüstes gemessen und es wird ein mathematischer Verknüpfungswert aus diesen beiden Werten als Bezugsgröße zur Regelung einer vorgegebenen Längskraft herangezogen.

Bei Kontiwalzwerken ist die Umrechnung der gewünschten Stabgeschwindigkeit des Walzgutes in entsprechende Antriebsdrehzahlen (Walzenantriebsdrehzahlen) in der Regel mit Fehlern von bis zu 5% behaftet. Die Ursachen dieser Fehler sind Meßunsicherheiten bei der Kaliberdurchmesserbestimmung und Schwierigkeiten bei der genauen Berechnung des Kaliberabzugswertes. Diese Fehler führen zu ungenauer Berechnung der arbeitenden Kaliberdurchmesser und somit zu fehlerbehafteter Bestimmung der Antriebssolldrehzahlen. Dies wiederum führt zu falschen Stabgeschwindigkeiten (Walzgeschwindigkeiten). Da sich die Wegverfolgung auf die Sollgeschwindigkeitswerte bezieht, erzeugt sie fehlerhafte Steuersignale für die Stromvergleichsregelung beim Walzenantrieb, die Scherenansteuerung etc.; dies kann zu Materialverlust führen.

Der Erfindung liegt davon ausgehend die Aufgabe zugrunde, ein Prozeßleitverfahren für eine kontinuierliche Walzstraße der eingangs genannten Art anzugeben, das eine selbsttätige Erkennung der aktuellen arbeitenden Kaliberdurchmesser und des Kaliberverschleisses ermöglicht.

Diese Aufgabe wird in Verbindung mit den Merkmalen des Oberbegriffes alternativ durch die im Kennzeichen der Ansprüche 1 und 10 angegebenen Merkmale gelöst.

Die mit der Erfindung erzielbaren Vorteile bestehen insbesondere darin, daß infolge der laufenden selbsttätigen Ermittlung des Kaliberverschleisses der notwendige Austausch eines Kalibers rasch erfaßt wird. Da die Stabgeschwindigkeit des Walzgutes direkt gemessen wird, werden Fehler in der Berechnung der arbeitenden Kaliberdurchmesser zuverlässig vermieden.

Vorteilhafte Ausgestaltungen der Erfindung sind in den Unteransprüchen gekennzeichnet.

Die Erfindung wird nachstehend anhand der in den Zeichnungen dargestellten Ausführungsbeispiele erläutert.

Es zeigen:
Fig. 1 eine Walzstraße mit einer Auswerteeinrichtung zur Kaliberverschleißerkennung,
Fig. 2 zwei Walzen eines Walzgerüstes mit mehreren Kalibern,
Fig. 3 das Prinzip der Ermittlung der Stabgeschwindigkeit aus Ein- und Auslaufgeschwindigkeit,
Fig. 4 das Prinzip der Ermittlung der Stabgeschwindigkeit aus dem Drehzahlverhältnis benachbarter Gerüste.

In Fig. 1 ist eine Walzstraße mit einer Auswerteeinrichtung zur Kaliberverschleißerkennung dargestellt. Es sind beispielhaft drei Walzgerüste 1,2,3 der Walzstraße gezeigt, wobei das Walzgerüst 1 die Walzen 4,5, das Walzgerüst 2 die Walzen 6,7 und das Walzgerüst 3 die Walzen 8,9 aufweist. Die Walzen 4/5 bzw. 6/7 bzw. 8/9 werden jeweils von einem Elektromotor 10 bzw. 11 bzw. 12 paarweise angetrieben, wobei zwischen Motor und Walze jeweils ein Getriebe 13 bzw. 14 bzw. 15 mit einem Getriebe-Übersetzungsverhältnis üi (üi = Walzendrehzahl/Antriebsdrehzahl, wobei i = 1,2,3,4... = Index für Gerüstzahl bzw. Gerüstnummer) geschaltet ist. Die Elektromotoren 10 bzw. 11 bzw. 12 werden drehzahlgeregelt über Stromrichter 16 bzw. 17 bzw. 18 gespeist. Zur Erfassung der aktuellen Antriebsdrehzahlen (= Motordrehzahlen) n1 bzw. n2 bzw. n3 (allgemein ni) der Elektromotoren 10 bzw. 11 bzw. 12 können Drehzahlerfassungseinrichtungen 19 bzw. 20 bzw. 21 mit den Motoren gekoppelt sein. Jeweils am Einlauf eines Walzgerüstes 1 bzw. 2 bzw. 3 sind Fotozellen 22 bzw. 23 bzw. 24 angeordnet. Eine weitere Fotozelle 36 befindet sich in einem vorgegebenen Abstand vom Walzgerüst.

Die Abstände zwischen den Fotozellen 22, 23, 24, 36 sind mit L1, L2, L3 (allgemein Li) bezeichnet. Die Abstände zwischen Walzgerüst 1 und Fotozelle 23 bzw. zwischen Walzgerüst 2 und Fotozelle 24 bzw. zwischen Walzgerüst 3 und Fotozelle 36 sind mit LA1 bzw. LA2 bzw. LA3 (allgemein LAi) benannt. Die Abstände zwischen Fotozelle 2 und Walzgerüst 1 bzw. zwischen Fotozelle 23 und Walzgerüst 2 bzw. zwischen Fotozelle 24 und Walzgerüst 3 sind mit LE1 bzw. LE2 bzw. LE3 (allgemein LEi) bezeichnet.

Der Anstich des Walzgutes 26 in ein Walzgerüst 1 bzw. 2 bzw. 3 wird vorzugsweise über den Stromanstieg im Motor 10 bzw. 11 bzw. 12 erfaßt und der entsprechende Zeitpunkt t1 bzw. t2 bzw. t3 bzw. t4 (allgemein ti) wird einer Auswerteeinrichtung 25 zugeleitet. Es können zusätzlich Fotozellen 33, 34, 35 (gestrichelt angedeutet) zur Erfassung des Anstiches des Walzgutes zwischen den Walzgerüsten (jeweils am Walzgerüst-Auslauf) angeordnet sein, wenn die Erfassung des Anstiches des Walzgutes mittels Stromermittlung nicht mit genügender Genauigkeit möglich ist.

Der Auswerteeinrichtung 25 werden desweiteren die Abstände LE1, LE2, LE3 (allgemein LEi) zwischen den Walzgerüsten und den einzelnen vorausgehenden Fotozellen 22, 23, 24, die Abstände L1, L2, L3 (allgemein Li) zwischen den Fotozellen 22, 23, 24, 36 oder statt L1, L2, L3 die Abstände LA1, LA2, LA3 zwischen den Walzgerüsten und den jeweils nachfolgenden Fotozellen 23, 24, 36, die Getriebe-Übersetzungsverhältnisse üi und die aktuellen Antriebsdrehzahlen n1, n2, n3 (allgemein ni) zugeführt bzw. eingegeben. Dabei können die Antriebsdrehzahlen n1, n2, n3 (ni) von den Drehzahlerfassungseinrichtungen 19, 20, 21 ermittelt werden (oder es werden im einfachsten Fall die aktuellen Antriebsdrehzahl-Sollwerte der Stromrichterregelung herangezogen). Schließlich wird die Auswertevorrichtung 25 noch mit berechneten Sollwerten für die Stabgeschwindigkeiten v1*, v2*, v3* (vi*) , mit berechneten Sollwerten für die Antriebsdrehzahlen n1*, n2*, n3* (ni*) und mit berechneten arbeitenden Kaliberdurchmesser-Sollwerten (welche der Drehzahlberechnung zugrundeliegen) D1*, D2*, D3* (Di*) versorgt.

Die Auswerteeinrichtung 25 berechnet unter anderem die aktuelle Stabgeschwindigkeit (Walzgeschwindigkeit) v1, v2, v3 (vi) des Walzgutes 26 zwischen den Walzgerüsten sowie die aktuellen arbeitenden Kaliberdurchmesser D1, D2, D3, Di, wie nachstehend noch im einzelnen erläutert.

Die Auswerteeinrichtung 25 berechnet die aktuellen arbeitenden Kaliberdurchmesser Di nach der Gleichung wobei ni · üi die Walzendrehzahlen n1 · ü1, n2 · ü2, n3 · ü3 darstellen und die Voreilung bereits in den arbeitenden Walzendurchmesser eingerechnet ist. Die Stabgeschwindigkeit vi kann gemessen werden, indem erfaßt wird, wie lange der Stabkopf benötigt, um einen festen Abstand Li zurückzulegen. Der Zeitpunkt t1, zu dem der Stabkopf in die Meßstrecke mit dem Abstand L1 (Abstand der Fotozellen bzw. Abstand zwischen Walzgerüst und Fotozelle = Meßstrecke) eintritt und der Zeitpunkt t2, zu dem der Stabkopf diese Meßstrecke verläßt und in die nachfolgende Meßstrecke eintritt, werden erfaßt (t(i + 1) -ti = Durchlaufdauer des Stabes durch die Meßstrecke). Allgemein berechnet die Auswerteeinrichtung 25 die Stabgeschwindigkeit vi (= Auslaufgeschwindigkeit des Stabes) nach der Gleichung Falls sich eine Schere zwischen zwei Walzgerüsten befindet, muß sich zur Erfassung des Zeitpunktes t (i + 1) eine Fotozelle vor der Schere befinden. Die Meßgenauigkeit nimmt allgemein mit größer werdendem Abstand Li zu.

Bei der Aktivierung eines neuen Walzprogrammes erhält die Auswerteeinrichtung 25 die Sollwerte für die gesamte Walzstraße. Von besonderem Interesse sind dabei die Sollwerte für die berechnete Stabgeschwindigkeit v1*, v2*,v3*, vi*, die berechneten Sollwerte für die Antriebsdrehzahlen n1*, n2*, n3*, ni* und die berechneten arbeitenden Kaliberdurchmesser-Sollwerte, die der Drehzahlberechnung zugrundeliegen, D1*, D2*, D3*, Di*. Nach der Aktivierung eines neuen Walzprogrammes beginnt die Erkennung bzw. Berechnung der arbeitenden Kaliberdurchmesser, indem für jedes Walzgerüst und bei jedem Stabanfang die aktuellen stabgeschwindigkeiten (Walzgeschwindigkeiten) vi nach der Gleichung (2) und die über den gleichen Zeitraum zwischen ti und t (i + 1) gemittelten Walzendrehzahlen ni · üi erfaßt werden. Für jedes Wertepaar, bestehend aus gemittelter Stabgeschwindigkeit vi und gemittelter Walzendrehzahl ni · üi, werden nach Gleichung (1) die aktuellen arbeitenden Kaliberdurchmesser Di berechnet. Desweiteren muß der Auswerteeinrichtung 25 ggf. mitgeteilt werden, welchen Zustand die Kaliber der Walzen zum Einsatzzeitpunkt haben, um den Verschleiß der Kaliber verfolgen zu können. Desgleichen muß der Auswertevorrichtung 25 ein Kaliberwechsel mitgeteilt werden, bevor die Walzung mit dem neuen Kaliber beginnt.

Nach dem Beginn der Walzung für ein neues Walzprogramm muß der Auswerteeinrichtung 25 mitgeteilt werden, wann die Walzstraße eingefahren ist. Dies erfolgt entweder durch ein Bedienersignal oder automatisch, z.B. nachdem die ersten Stäbe des neuen Walzprogramms gewalzt wurden. Auf dieses Signal hin werden die zu diesem Zeitpunkt erfaßten und nach Gleichung (1) berechneten Kaliberdurchmesser als Referenz-Kaliberdurchmesser D01, D02, D03, D0i abgespeichert. Desweiteren werden die zu diesem Zeitpunkt vorliegenden Antriebsdrehzahlen als Referenz-Antriebsdrehzahlen n01, n02, n03, n0i und die vorliegenden Stabgeschwindigkeiten als Referenz-Stabgeschwindigkeiten v01, v02, v03, voi abgespeichert. Um ausreichend zuverlässige Referenzwerte zu erhalten, wird über mehrere Messungen gemittelt. Wenn während des weiteren Walzprozesses die aktuellen Kaliberdurchmesser D1, D2, D3, Di um mehr als eine vorgebbare Differenz von den Referenz-Kaliberdurchmessern D01, D02, D03, D0i abweichen, wird dem Bediener durch die Auswertevorrichtung 25 signalisiert, daß die entsprechenden Kaliber verschlissen sind.

In der Anzeigeeinheit der Bedienstation kann sich der Bediener laufend die berechneten und bei der Aktivierung für die Drehzahlberechnung verwendeten Kaliberdurchmesser-Sollwerte Di*, die Referenz-Kaliberdurchmesser D0i, die aktuellen arbeitenden Kaliberdurchmesser Di und den Verschleiß getrennt für jedes Walzgerüst, jede Walze und jedes Kaliber abrufen.

In Fig. 2 sind zwei Walzen eines Walzgerüstes mit mehreren Kalibern dargestellt, es sind die Walzen 4 und 5 des Walzgerüstes 1 zu erkennen. Zwischen diesen Walzen kann das Walzgut 26 in verschiedene Kaliber 27,28,29 gewalzt werden.

Der Kaliberverschleiß dDi (= Änderungen der arbeitenden Kaliberdurchmesser eines Walzgerüstes) kann auch erfaßt werden, indem ein Quotient aus der aktuellen Stabge schwindigkeit vi und der aktuellen Antriebsdrehzahl ni gebildet und die Abweichung zu einem entsprechenden Referenzwert v0i/n0i nach folgender Gleichung berechnet wird:

Zur Erhöhung der Meßgenauigkeit erfolgt zweckmäßig eine gleitende Mittelwertbildung über mehrere Kaliberverschleiß-Meßwerte. Der Referenz-Kaliberdurchmesser D0i beträgt hierbei Vereinfacht ergibt sich für den Kaliberverschleiß
dDi = D0i (1 - vi/v0i · n01/ni) (5)
oder
dDi = D0i · dvNi/v0i (6)
mit
vNi = auf n0i normierte Geschwindigkeit,
dvNi = auf n0i normierte Geschwindigkeitsdifferenz,
dvNi = v0i - vi ·n0i/ni (7)

Der Kaliberverschleiß dDi kann auch als Prozentwert gemäß folgender Gleichung ausgedrückt Werden (= Verschleißwert in % bezogen auf den arbeitenden Kaliberdurchmesser)
dDi (%) = d vni/v0i ·100 (8)
oder auch
dDi (%) = (1 - vi/v0i · n0i/ni) · 100 (8a)

Allgemein kann der Quotient vi/ni = 2π(1 + χ)ri = Kq · ri zur Berechnung des Kaliberverschleisses herangezogen werden (χ = Voreilung, ri = Walzenradius, Kq = Konstante). Eine Abnahme des Quotienten vi/ni um einen bestimmten prozentuellen Betrag entspricht einer Radiusabnahme der Walzen um den gleichen prozentuellen Betrag. Diese Radiusabnahme entspricht dem Walzenverschleiß.

Wie bereits erwähnt, ist für die Drehzahlerfassung der Gerüstantriebe (Antriebsdrehzahl, Motordrehzahl) keine direkte Drehzahlmessung erforderlich, sondern es genügen die aktuellen Drehzahlsollwerte, da die Walzstraße eingefahren sein muß. Die Drehzahlerfassung eines Gerüstantriebes muß möglichst gleichzeitig mit der Geschwindigkeitserfassung des Stabes erfolgen, da ein zusammengehöriges Wertepaar aus Antriebsdrehzahl und Stabgeschwindigkeit benötigt wird. Die Messungen erfolgen zweckmäßigerweise bevor das Walzgut im Folgegerüst angestochen hat.

Neben der bereits unter Fig. 1 erwähnten Methode zur Erfassung der Stabgeschwindigkeit (direkte Geschwindigkeitsmessung der Stabspitze mittels Eichstrecke, wobei sich die Eichstrecke auch zwischen zwei Walzgerüsten befinden kann, z.B. Abstand zwischen Fotozelle 33 und Fotozelle 23 = Eichstrecke, weitere Eichstrecken zwischen den Fotozellen 34 und 24 sowie zwischen den Fotozellen 35 und 36) kann die Stabgeschwindigkeit auch durch Messung eines Geschwindigkeitsgemisches aus Ein- und Auslaufgeschwindigkeit oder aus dem Drehzahlverhältnis benachbarter Gerüste ermittelt werden.

In Fig. 3 ist das Prinzip der Ermittlung der Stabgeschwindigkeit aus Ein- und Auslaufgeschwindigkeit dargestellt. Es sind ein Gerüst i und ein Gerüst i+1 zu erkennen. Die Stabgeschwindigkeit des Walzgutes zwischen den Gerüsten i und i+1 beträgt vi (= Einlaufgeschwindigkeit), die Stabgeschwindigkeit zwischen dem Gerüst i+1 und dem nachfolgenden Gerüst beträgt v (i+1) (= Auslaufgeschwindigkeit). Es sind drei Fotozellen 30, 31,32 zu erkennen, wobei die Fotozellen 30,31 vor dem Gerüst i+1 und die Fotozelle 32 nach diesem Gerüst angeordnet sind. Zwischen den Fotozellen 30 und 31 ist ein Abstand L_{Mi}, zwischen der Fotozelle 31 und dem Walzgerüst i+1 ist ein Abstand L_{E} (i+1) (= Abstand der Fotozelle vor dem Gerüst zum Gerüst) und zwischen dem Walzgerüst i+1 und der Fotozelle 32 ist ein Abstand L_{A} (i+1) (= Abstand der Fotozelle hinter dem Gerüst zum Gerüst) vorhanden.

Das Walzgut (Stab) durchläuft die Meßstrecke L_{E(i+1)} + L_{A(i+1)}, die sich zu beiden Seiten des Gerüstes i+1 erstreckt. Der erste Teil der Meßstrecke L_{E(i+1)} wird mit der Auslaufgeschwindigkeit vᵢ des Vorgerüstes durchlaufen und die Strecke L_{A(i+1)} mit der Auslaufgeschwindigkeit v₍ᵢ₊₁₎. Die Stabgeschwindigkeit v₍ᵢ₊₁₎ (= Auslaufgeschwindigkeit des Stabes) ergibt sich dann zu wobei t (i+1) = Durchlaufdauer des Stabes durch die Meßstrecke LE(i+1) + LA (i+1). Die Geschwindigkeit vi muß genau bekannt sein (Auslaufgeschwindigkeit des Vorgerüstes). Sie wird beispielsweise mittels der vorgelagerten Eichstrecke L_{Mi} nach dem unter Fig. 1 erläuterten Verfahren gemessen.

In Fig. 4 ist das Prinzip der Ermittlung der Stabgeschwindigkeit aus dem Drehzahlverhältnis benachbarter Gerüste dargestellt. Dabei muß für eines der Walzgerüste die Stabgeschwindigkeit genau bekannt sein. Es sind ein Gerüst i-1 und ein Gerüst i zu erkennen. Die Stabgeschwindigkeit des Walzgutes zwischen den Gerüsten i-1 und i beträgt v(i-1) (= Einlaufgeschwindigkeit), die Stabgeschwindigkeit zwischen dem Gerüst i und dem nachfolgenden Gerüst beträgt vi (= Auslaufgeschwindigkeit).

Wenn keine Längskräfte zwischen den Gerüsten vorhanden sind (eingefahrene Straße) und kein Schlingenauf- oder -abbau stattfindet, sowie keine sonstigen Prozeßbeeinflussungen durch z.B. Temperaturänderungen, Querschnittsänderungen o.ä. vorliegen, muß, solange die Kaliber nicht verschlissen sind, immer gelten mit Q = Querschnitt.

Es sei angenommen, daß das Kaliber des Gerüstes i verschlissen ist und die Auslaufgeschwindigkeit des Stabes aus diesem Gerüst genau bekannt ist. Dann muß, wenn das Kaliber des Gerustes i-1 nicht verschlissen ist und der geringere Rückstau des Gerüstes i sowie die kleinere Voreilung des Gerüstes i unberücksichtigt bleibt, gelten

Aus der Gleichung (13) kann die Drehzahl berechnet werden, die der Antrieb des Gerüstes i-1 haben müßte, wenn das Kaliber des Gerüstes i-1 nicht verschlissen ist: wobei nb = berechnete Drehzahl für den verschleißfreien Fall.

Aus der Differenz der gemessenen und der berechneten Drehzahl
dn(i-1) = n(i-1) - nb(i-1) (15)
wobei dn = Drehzahldifferenz. In normierter Form
dnN(i-1) = (n(i-1) - nb(i-1)) · n0(i-1)/n(i-1) (16)
erhält man die entsprechende Geschwindigkeitsdifferenz

Der Kaliberdurchmesser kann jedoch auch direkt aus berechnet werden. Somit ergibt sich für die Änderung des Kaliberdurchmessers in (%):
dD(i-1)(%) = (1-nb(i-1)/n(i-1) · 100 (19)

Anders ausgedrückt ergibt sich für den auf den Kaliberabzugswert bezogenen Kaliberverschleiß auch
dDi (%) = (1-nb/ni) ·100 (20)
mit
nb = n0i/noF · nF (D0F/ (D0F - DF) (21)
wobei
nb = berechnete Drehzahl für den verschleißfreien Fall,
n0i = Referenz-Antriebsdrehzahl,
n0F = Referenz-Antriebsdrehzahl des Folgegerüstes,
nF = Antriebsdrehzahl des Folgegerüstes,
D0F = Referenz-Kaliberdurchmesser des Folgegerüstes,
dDF = Kaliberverschleiß des Folgegerüstes.

Bei der beschriebenen Meßmethode nach Fig. 4 muß demnach bei einem der nachfolgenden Gerüste eine genaue Geschwindigkeitsmessung möglich sein, damit dessen Kaliberverschleiß dDF genau bestimmbar ist. Von diesem Gerüst ausgehend, können die Kaliberverschleiße vorgelagerter Gerüste bestimmt werden.

Neben den vorstehend beschriebenen Verfahren zur Bestimmung der Stabgeschwindigkeit des Walzgutes kann auch eine direkte Gechwindigkeitsmessung des Walzgutes verwendet werden (z.B. Rad an Walzgut, Dopplerverfahren).

Bei Kaliberwalzen entsteht trotz gleichbleibenden Walzensprungs (Abstand zwischen den Walzen) durch den Verschleiß eine größere Kaliberform. Der Ausgangsquerschnitt nimmt dann zu. Auch ungleichmäßige Verschleißer scheinungen bei Zylinderwalzen sorgen bei gleichbleibenden Walzsprüngen für andere Ausgangsquerschnitte.

In all diesen Fällen hat der Walzenverschleiß einen größer werdenden Auslaufquerschnitt zur Folge.

Bei konstant bleibendem Einlaufquerschnitt Qi nimmt damit die Stichabnahme δ ab. Durch Messen der Stichabnahme δ läßt sich daher ebenfalls der Walzverschleiß überwachen. Nach dem Gesetz der Volumenkonstanz
vi · Qi = v(i+1) · Q(i+1) (22)
läßt sich die Stichabnahme δ aus der Messung der Geschwindigkeit des Walzgutes vor und hinter dem Gerüst messen.

Die Stichabnahme δ ist insbesondere dann als Maß für Walzenverschleiß geeignet, wenn ein konstanter Einlaufquerschnitt gegeben ist, und die Walzenanstellung nicht verändert wird.

## Patentansprüche

1. Prozeßleitverfahren für eine kontinuierliche Walzstraße mit mehreren Walzgerüsten und Walzen mit Einzelantrieben, wobei die aktuelle Stabgeschwindigkeit des Walzgutes zwischen Walzgerüsten und die Walzendrehzahlen ermittelt werden, dadurch gekennzeichnet, daß die aktuellen arbeitenden Kaliberdurchmesser (Di) laufend als Quotient aus der aktuellen Stabgeschwindigkeit (vi) und der aktuellen Walzendrehzahl (ni·üi) ermittelt werden, daß bei eingefahrener Walzstraße Referenz-Kaliberdurchmesser (D0i) für jede Walze (4 bis 9) und jedes Walzgerüst (1 bis 3,i; i = 1,2,3,4...) erfaßt und gespeichert werden und daß durch Differenzbildung zwischen dem Referenz-Kaliberdurchmesser (D0i) und dem aktuellen arbeitenden Kaliberdurchmesser (Di) laufend der Kaliberverschleiß ermittelt wird.

2. Prozeßleitverfahren nach Anspruch 1, dadurch gekennzeichnet, daß zur Bestimmung der aktuellen Stabgeschwindigkeit (vi) des Walzgutes die Zeitdifferenz (t(i+1)-ti) gemessen wird, in der die Stabspitze eine definierte Eichstrecke (Li) durchläuft.

3. Prozeßleitverfahren nach Anspruch 1, dadurch gekennzeichnet, daß die Bestimmung der aktuellen Stabgeschwindigkeit (vi) des Walzgutes nach der Gleichung erfolgt, wobei die Stabgeschwindigkeit (v(i-1)) am Vorgerüst bekannt ist, LA(i) bzw. LE(i) Meßstrecken hinter bzw. vor dem Walzgerüst (i) darstellen und t (i) der Durchlaufdauer des Walzgutes durch beide Meßstrecken entspricht.

4. Prozeßleitverfahren nach Anspruch 1, dadurch gekennzeichnet, daß die Stabgeschwindigkeit des Walzgutes aus dem Drehzahlverhältnis benachbarter Walzgerüste berechnet wird, wobei für eines der Gerüste die Stabgeschwindigkeit genau bekannt ist.

5. Prozeßleitverfahren nach Anspruch 1, dadurch gekennzeichnet, daß eine direkte Geschwindigkeitsmessung des Walzgutes verwendet wird.

6. Prozeßleitverfahren nach einem der Ansprüche 1 bis 3, dadurch gekennzeichnet, daß der Kaliberverschleiß (dDi in %) nach der Gleichung
dDi (%) = (1-vi / vi0 ·n0i/ni) · 100
berechnet wird, wobei vi die aktuelle Stabgeschwindigkeit des Walzgutes, vi0 die bei Abspeicherung des Referenz-Kaliberdurchmesser (D0i) auftretende Referenzstabgeschwindigkeit des Walzgutes, n0i die bei Abspeicherung des Referenz-Kaliberdurchmessers (D0i) auftretende Referenz-Antriebsdrehzahl und ni die aktuelle Antriebsdrehzahl darstellen.

7. Prozeßleitverfahren nach Anspruch 1 und 4, dadurch gekennzeichnet, daß der Kaliberverschleiß (dDi in %) nach der Gleichung
dDi(%) = (1-nb/ni) · 100
berechnet wird, wobei nb die berechnete Drehzahl für den verschleißfreien Fall
nb = (n0i/n0F) · nF · (D0F/(D0F-dDF)
und ni die aktuelle Antriebsdrehzahl darstellen, mit
n0i = die bei Abspeicherung des Referenz-Kaliberdurchmessers (D0i) auftretende Referenz-Antriebsdrehzahl,
n0F = die bei Abspeicherung des Referenz-Kaliberdurchmessers (D0F) des Folgegerüstes auftretende Referenz-Antriebsdrehzahl,
nF = Antriebsdrehzahl des Folgegerüstes,
D0F = Referenz-Kaliberdurchmesser des Folgegerüstes,
dDf = Kaliberverschleiß des Folgegerüstes.

8. Prozeßleitverfahren nach Anspruch 1, dadurch gekennzeichnet, daß zur Bestimmung der Referenz-Kaliberdurchmesser (D0i) eine gleitende Mittelwertbildung über mehrere Meßwerte erfolgt.

9. Prozeßleitverfahren nach Anspruch 1, dadurch gekennzeichnet, daß zur Bestimmung des Kaliberverschleisses eine gleitende Mittelwertbildung über mehrere Meßwerte erfolgt.

10. Prozeßleitverfahren für eine kontinuierliche Walzstraße mit mehreren Walzgerüsten und Walzen mit Einzelantrieben, wobei die aktuelle Stabgeschwindigkeit des Walzgutes zwischen Walzgerüsten ermittelt wird, dadurch gekennzeichnet, daß die Stichabnahme (δ) als Quotient aus der Differenz zwischen den Stabgeschwindigkeiten am Auslauf (v(i+1)) bzw. Einlauf (vi) des Walzgerüstes und der Stabgeschwindigkeit am Auslauf (v(i+1)) gebildet und als Kriterium für den Kaliberverschleiß herangezogen wird.
